# EUROPÄISCHE PATENTSCHRIFT

(11) **EP 1 437 476 B1**
(45) Veröffentlichungstag und Bekanntmachung des Hinweises auf die Patenterteilung: **24.09.2008**
(21) Anmeldenummer: 03029536.4
(22) Anmeldetag: 22.12.2003
(51) Int. Cl.: E05F 15/12, E05F 1/10

(54) **Antrieb für einen Flügel, insbesondere einer Tür oder eines Fensters**
Drive for a wing, especially of a door or a window
Entraînement pour un panneau, en particulier un panneau de porte ou de fenêtre

(30) Priorität: 13.01.2003 DE 10301016
(43) Veröffentlichungstag der Anmeldung: 14.07.2004
(73) Patentinhaber: GEZE GmbH, 71229 Leonberg (DE)
(72) Erfinder: Habicht, Olaf, 73431 Aalen (DE); Katz, Eugen, 71263 Weil der Stadt-Schafhausen (DE)

(56) Entgegenhaltungen:
- DE-A1- 19 500 944

## Beschreibung

Die Erfindung betrifft eine Antrieb nach dem Oberbegriff des Patentanspruchs 1.

Aus der DE 195 00 944 A1, die im Oberbegriff des Patentanspruchs 1 berücksichtigt ist, ist ein Antrieb für einen Flügel, insbesondere einer Tür oder eines Fensters, mit einem elektrischen Antriebsmotor, mit dem der Flügel mindestens in Öffnungsrichtung über eine Abtriebswelle angetrieben wird, bekannt. Der Antrieb weist eine Schließerfeder auf, mit der der Flügel in Schließrichtung über die Abtriebswelle antreibbar ist. Das Öffnen des Flügels erfolgt unter Wirkung des Antriebsmotors. Dabei wird die Schließerfeder vorgespannt. Das Schließen des Flügels erfolgt unter Wirkung der Schließerfeder. Ein flexibles Kraftübertragungselement dient zur Kraftübertragung zwischen dem Antriebsmotor und der Schließerfeder. Die Schließerfeder stützt sich mit ihrem einen Ende an einem im Gehäuse angeordneten Anschlag und mit ihrem anderen Ende an einem in dem Gehäuse verschiebbar geführten Federteller ab. Das Kraftübertragungselement ist mit seinem einen Ende an einer Kurvenscheibe umfangsseitig umschlingend angeordnet und mit seinem anderen Ende an dem Federteller festgelegt. Das Kraftübertragungselement ist als Bowdenzug oder als Kette ausgebildet.

Nachteilig bei der Verwendung eines Bowdenzugs ist, dass dieser in Verbindung mit einer Kurvenscheibe mit relativ kleinem Radius einer großen Biegung unterzogen wird. Dies führt zu einem Verschleiß des Bowdenzugs, durch den dieser unter Umständen reißen kann. Möchte man bei Verwendung eines Bowdenzugs diesen Nachteil vermeiden, ist die Verwendung einer Kurvenscheibe großen Durchmessers erforderlich, was zu einer großen Tiefe des Antriebsgehäuses führt. Bei starker Zugbeanspruchung kann sich der Bowdenzug jedoch außerdem längen, womit gegebenenfalls aufwändige Nachjustierungen zur Aufrechterhaltung einer ordnungsgemäßen Funktionsfähigkeit des Antriebs erforderlich werden.

Eine Kette ist im Vergleich zum Bowdenzug zwar verschleißfester, ist aber voluminös, so dass sie einen relativ großen Einbauraum im Gehäuse des Antriebs benötigt. Auch die Befestigung der Kette an Kurvenscheibe und Federteller ist aufwändig, und beim Aufwickeln der Kette auf der Kurvenscheibe ergibt sich bei mehreren übereinanderliegenden Kettenlagen ein großer Gesamtdurchmesser von Kurvenscheibe und Kettenlagen, was wiederum ein Antriebsgehäuse mit großer Tiefe erforderlich macht.

Der Erfindung liegt die Aufgabe zugrunde, einen gattungsgemäßen Antrieb zu schaffen, dessen flexibles Kraftübertragungselement wartungs- und verschleißarm ist, sich für Kurvenscheiben mit kleinem Radius eignet und außerdem einen geringen Platzbedarf aufweist.

Die Aufgabe wird durch die Merkmale des Patentanspruchs 1 gelöst.

Das Kraftübertragungselement ist als Flachriemen ausgebildet. Mit Flachriemen sind kleine Biegeradien realisierbar, wodurch sie auch in Verbindung mit Kurvenscheiben kleinen Durchmessers einsetzbar sind. Die ist zur Erzielung kompakter Abmessungen des Antriebs wesentlich, denn der Durchmesser der Kurvenscheibe ist bestimmend für die Tiefe des Antriebsgehäuses. Dadurch, dass Flachriemen keiner Schmierung bedürfen und bei bestimmungsgemäßer Dimensionierung eine sehr hohe Lebensdauer erreichen können, ist der Antrieb wartungsarm. Ein weiterer Vorteil bei Anwendung eines Flachriemens im gattungsgemäßen Antrieb besteht darin, dass sich dieser auch bei starker Zugbeanspruchung, im Gegensatz zu einem Bowdenzug, kaum längt. Auch dies führt zu einem wartungsarmen Antrieb.

Das Außenmaterial des Flachriemens kann aus Polyurethan oder aus Gummi ausgebildet sein, wobei jedoch auch die Verwendung anderer geeigneter Werkstoffe wie Kunststoff, insbesondere Nylon denkbar ist. Wesentlich ist, dass das Material flexibel und verschleißarm ist.

Zur Erhöhung der Stabilität des Flachriemens können in das Außenmaterial Seile mit hoher Zugfestigkeit, insbesondere Stahlseil- oder Glasfaserlitzen, eingebettet sein.

Die Montage des Antriebs gestaltet sich einfach, indem die Kurvenscheibe eine Aufnahmeöffnung zur Aufnahme des einen Riemenendes des Flachriemens aufweisen kann, wobei die Aufnahmeöffnung als im Querschnitt rechteckförmige, sekantenartige Öffnung im Randbereich der Kurvenscheibe ausgebildet sein kann und die Befestigung des Flachriemens an der Kurvenscheibe derart erfolgen kann, dass das Riemenende in die Aufnahmeöffnung der Kurvenscheibe hineingeführt wird und von mindestens einer weiteren Lage des Flachriemens überdeckt wird. Es ergibt sich dann eine Fixierung des Flachriemens an der Kurvenscheibe durch Reibschluss, wobei auf weitere Befestigungselemente, z.B. Schrauben, verzichtet werden kann. Insbesondere durch die durch Schließerfeder bewirkte Zugbeanspruchung erhöht diesen Reibschluss.

Alternativ kann der Flachriemen an der Kurvenscheibe durch eine zusätzliche Befestigungseinrichtung, beispielsweise eine Klemmschraube, festlegbar sein.

Auch die federtellerseitige Montage des Flachriemens ist einfach, indem der Federteller eine Hülse mit einer Öffnung zur Aufnahme des anderen Riemenendes des Flachriemens aufweisen kann, wobei die Befestigung des Flachriemens am Federteller derart ausgebildet sein kann, dass der Flachriemen durch mindestens eine Klemmbacke in der Öffnung der Hülse festlegbar ist.

Eine besonders sichere federtellerseitige Montage des Flachriemens kann dadurch erreicht werden, dass das Riemenende durch die Öffnung der Hülse hindurchgeführt ist, das Riemenende unter Bildung einer Schlinge um einen Bolzen herumgeführt und in entgegengesetzter Richtung in die Öffnung der Hülse hineingeführt ist.

Auf zusätzliche Befestigungselemente zur Festlegung der Klemmbacke in der Öffnung der Hülse kann gegebenenfalls verzichtet werden, indem der Querschnitt der Öffnung der Hülse sich verjüngend ausgebildet ist, wobei die Klemmbacke dazu komplementär ausgebildet ist.

Wesentlich ist bei der Befestigung des Flachriemens an der Kurvenscheibe und am Federteller ist die reibschlüssige Festlegbarkeit des Flachriemens lediglich durch Reibschluss, d.h. ohne zusätzliche Befestigungselemente. Der Flachriemen und die Kurvenscheibe können eine Oberfläche mit hohem Reibwert aufweisen. Die reibschlüssige Festlegung kommt zustande, sobald der Flachriemen auf Zug beansprucht ist. Dies ist bei montiertem Antrieb immer der Fall, da der Flachriemen von der Schließerfeder beaufschlagt ist.

Alternativ kann die Klemmbacke in der Öffnung der Hülse zusätzlich durch eine zusätzliche Befestigungseinrichtung, beispielsweise eine Klemmschraube, festlegbar sein.

Der Antriebsmotor kann direkt oder über eine elektronische Steuerungseinrichtung angesteuert werden. Hierzu ist eine Übermittlung der Stellung und der Drehgeschwindigkeit der Abtriebswelle an die Steuerungseinrichtung erforderlich. Dies kann mittels eines Drehwinkelsensors erfolgen.

Der Drehwinkelsensor kann einen oder mehrere Schalter aufweisen und mit einem auf der Abtriebswelle drehfest angeordneten Kontaktgeber zusammenwirken. Alternativ kann der Drehwinkelsensor an anderer Stelle des Antriebs, beispielsweise auf der Welle des Antriebsmotors oder eines Getriebeelements angeordnet sein. Hier eignet sich dann die Verwendung eines Inkrementalgebers oder eines Potentiometers. Ferner ist die Verwendung eines Linearweggebers denkbar, welcher die Position eines linear beweglichen Antriebselements, beispielsweise des Federtellers, misst.

In der Steuerungseinrichtung kann ein insbesondere flügelstellungsabhängiges Sollwertprofil für die Öffnungs- und Schließgeschwindigkeit des an den Antrieb angeschlossenen Flügels gespeichert sein. Das Signal des Drehwinkelsensors wird mit den jeweiligen Werten des Sollwertprofils verglichen und der Antriebsmotor dementsprechend angesteuert. Das Schließen des Flügels erfolgt unter Wirkung der Schließerfeder. Hierbei wird der Antriebsmotor generatorisch betrieben und bremst somit den Schließvorgang. Das Bremsen kann durch direkte Aufschaltung des Antriebsmotors auf einen konstanten Bremswiderstand erfolgen. Gegebenenfalls kann die Bremsung kurz vor Erreichen der Geschlossenlage des Türflügels aufgehoben werden, um einen sogenannten "Endschlag" zu realisieren. Dies kann über einen Schalter erfolgen, der kurz vor Erreichen der Geschlossenlage des Türflügels betätigt wird und den Bremsstromkreis unterbricht. Eine "komfortable" Bremsung kann über die Steuerungseinrichtung erfolgen, indem der Bremswiderstand abhängig von Flügelstellung und -geschwindigkeit variierbar sein kann.

Das in der Steuerungseinrichtung speicherbare Sollwertprofil kann bei Inbetriebnahme des Antriebs im Rahmen einer sogenannten "Lernfahrt" ermittelt werden. Der Antriebsmotor kann hierzu mit einer vorbestimmten Leistung in Öffnungs- und Schließrichtung betrieben werden. So sind die für den Betrieb des Antriebs erforderlichen Parameter wie Öffnungsweite und Gewicht (Trägheitsmoment) des Flügels ermittelbar. Auch die eingestellte Vorspannung der Schließerfeder ist mittels dieses Parametrierungsvorgangs ermittelbar und über eine geeignete Anzeigeeinrichtung anzeigbar. Im Vergleich zu dem ermittelten Flügelgewicht kann dann, beispielsweise ebenfalls mittels der Anzeigeeinrichtung, ein Hinweis auf eine vorzunehmende Verringerung oder Erhöhung der Vorspannung der Schließerfeder, angepasst an das tatsächliche Gewicht des angeschlossenen Flügels, ausgegeben werden.

Die Steuerungseinrichtung kann so ausgebildet sein, dass die im Normalbetrieb des Antriebs aufgetretenen Betriebszustände in der Art eines Protokolls speicherbar sind. Diese Betriebsprotokolle können, beispielsweise bei einer Wartung des Antriebs durch eine autorisierte Person, abgerufen werden.

Eine Möglichkeit zur Federkraftverstellung ist dadurch erreichbar, dass der gehäusefeste Anschlag für die Schließerfeder als Verstellmutter ausgebildet ist. Die Verstellmutter weist hierzu ein Innengewinde auf, welches mit dem Außengewinde einer Gewindehülse zusammenwirkt. Die Gewindehülse kann einen Werkzeugeingriff aufweisen, so dass bei Drehung der Gewindehülse die Verstellmutter sich im Federgehäuse verschiebt und somit eine Änderung der Vorspannung der Schließerfeder bewirkt.

Im Nachfolgenden werden Ausführungsbeispiele in der Zeichnung anhand der Figuren näher erläutert. Dabei zeigen:
- **Fig. 1**: die Draufsicht auf die mechanischen Komponenten eines Antriebs (Darstellung ohne Gehäuse);
- **Fig. 2**: eine Schnittdarstellung entlang Linie A - A des Antriebs in Fig. 1;
- **Fig. 3**: eine vergrößerte Darstellung des Antriebs in Fig. 2 im Bereich der Kurvenscheibe;
- **Fig. 4**: eine vergrößerte Darstellung des Antriebs in Fig. 2 im Bereich des Federgehäuses;
- **Fig. 5**: eine gegenüber Fig. 4 abgewandelte Ausführung des Antriebs in vergrößerter Darstellung im Bereich des Federgehäuses;
- **Fig. 6**: eine gegenüber Fig. 4 und 5 abgewandelte Ausführung des Antriebs in vergrößerter Darstellung im Bereich des Federtellers.

**Fig. 1** zeigt die mechanischen Komponenten eines Antriebs 1, wobei das Gehäuse des Antriebs 1, innerhalb dessen diese Komponenten angeordnet sind, aus Gründen der Übersichtlichkeit hier nicht dargestellt ist. Der Antrieb 1 weist ein drehbares, als Abtriebswelle 8 ausgebildetes Abtriebsglied auf und ist in bekannter Weise an oder in einem schwenkbar gelagerten Flügel bzw. an oder in einem ortsfesten Rahmen angeordnet, wobei ein nicht dargestelltes kraftübertragendes Gestänge drehfest an die Abtriebswelle 8 anschließbar ist.

Auf der Motorwelle des Antriebsmotors 2 ist drehfest eine Schnecke 3 montiert, welche mit einem ersten, auf einer im Antrieb gelagerten Welle 5 drehfest angeordneten Zahnrad 4 kämmt. Auf dieser Welle 5 ist ein zweites Zahnrad 6 drehfest angeordnet, dessen Durchmesser kleiner ist als der des ersten, mit der Schnecke 3 kämmenden Zahnrades 4. Dieses kleinere Zahnrad 6 kämmt mit einem dritten, auf der Abtriebswelle 8 des Antriebs 1 drehfest angeordneten Zahnrad 7, dessen Durchmesser größer ist als der des zweiten Zahnrades 6. Ebenfalls drehfest auf der Abtriebswelle 8 ist eine Kurvenscheibe 9 angeordnet, auf welcher ein Flachriemen 10 umfangsseitig umschlingend geführt ist. Der Flachriemen ist durch eine Öffnung in ein Federgehäuse 11 eingeführt.

Ein mit einem Drehwinkelsensor 13 zusammenwirkender Kontaktgeber 12 ist drehfest auf der Abtriebswelle 8 angeordnet. Der Kontaktgeber 12 kann als Nockenscheibe ausgebildet sein und der Drehwinkelsensor 13 als von der Nockenscheibe betätigter, elektrischer Schalter, gegebenenfalls auch aus einer Kombination mehrerer Schalter. Auch eine Verwendung anderer Arten geeigneter Drehwinkelsensoren, z.B. Inkrementalgeber oder Potentiometer, ist denkbar, ebenso eine Anordnung an anderer Stelle des Antriebs, z.B. auf der Welle des Antriebsmotors 2 oder als linearer Weggeber im Federgehäuse. Das Ausgangssignal des Drehwinkelsensors 13 wird einer Steuerungseinrichtung des Antriebs zugeleitet. Der Kontaktgeber 12 kann gegenüber der Abtriebswelle 8 derart justierbar sein, dass bei einer gewünschten Position des an den Antrieb 1 angeschlossenen beweglichen Flügels, z.B. bei vollständiger Öffnung desselben, ein Ausgangssignal des Drehwinkelsensors 13 erzeugt wird und der Antriebsmotor 2 dann über die Steuerungseinrichtung abgeschaltet wird.

Der Innenraum des Federgehäuses 11 ist in **Fig. 2** erkennbar. An der dem Antriebsmotor 2 zugewandten Seite des länglichen Federgehäuses 11 ist ein Deckel 17 angeordnet. Durch eine zentrische Öffnung des Deckels 17 hindurch erstreckt sich die Verstelleinrichtung 15 einer Gewindehülse 16 aus dem Federgehäuse 11 hinaus nach außen. Die Gewindehülse 16 weist einen Ringbund auf, welcher sich innerhalb des Federgehäuses 11 auf dem Deckel 17 abstützt. Der sich in den Innenraum des Federgehäuses 11 erstreckende Bereich der Gewindehülse 16 weist ein Außengewinde auf, welches mit dem Innengewinde einer Verstellmutter 18 zusammenwirkt. Die Verstellmutter 18 ist parallel zur Längsachse des Federgehäuses 11 verschiebbar, jedoch mittels einer nicht dargestellten Verdrehsicherungseinrichtung gegen eine Verdrehung relativ zum Federgehäuse 11 gesichert. Die Verstelleinrichtung 15 der Gewindehülse 16 kann als Sechskant zum Eingriff eines entsprechenden Werkzeugs ausgebildet sein. Eine Drehung der Gewindehülse 16 bewirkt somit eine Verschiebung der Verstellmutter 18 parallel zur Längsachse des Federgehäuses 11.

Auf der Verstellmutter 18 stützt sich ein Ende einer als Schraubenfeder ausgebildeten Schließerfeder 19 ab. Das andere Ende der Schließerfeder 19 ist auf einem weiteren, parallel zur Längsachse des Federgehäuses 11 verschiebbaren Federteller 20 abgestützt. Dieser Federteller 20 weist eine zentrische Öffnung zur Aufnahme und Fixierung des anderen Riemenendes 29 des Flachriemens 10 auf. Der Flachriemen 10 erstreckt sich durch eine Öffnung 14 der Gewindehülse 16 in das Federgehäuse 11 hinein und verläuft zum Federteller 20 hin konzentrisch innerhalb der Windungen der Schließerfeder 19. Die Schließerfeder 19 beaufschlagt den Federteller 20 in der Zeichnung nach rechts, so dass sich eine Zugbeanspruchung des Flachriemens 10 ergibt. Die vorangehend bereits beschriebene Verstelleinrichtung 15 der Gewindehülse 16 ermöglicht eine Einstellung der Vorspannung der Schließerfeder 19.

Wird der Antriebsmotor 2 im Öffnungssinn bestromt, bewirkt er über das aus der Schnecke 3 und den Zahnrädern 4, 6, 7 bestehende Getriebe eine Drehung der Abtriebswelle 8 entgegen dem Uhrzeigersinn. Über das nicht dargestellte kraftübertragende Gestänge wird diese Drehbewegung der Abtriebswelle 8 in eine Öffnungsbewegung des beweglichen Flügels umgesetzt. Die Drehbewegung der Abtriebswelle 8 bewirkt durch die drehfeste Kopplung mit der Kurvenscheibe 9 eine gleichsinnige Drehbewegung derselben. Der Flachriemen 10 wird also aus dem Federgehäuse 11 herausgezogen und auf der Kurvenscheibe 9 aufgewickelt. Gleichzeitig zieht der Flachriemen 10 den Federteller 20 unter Kompression der Schließerfeder 19 in der Zeichnung nach links.

Wird die Bestromung des Antriebsmotors 2 aufgehoben, bewirkt die sich dann entspannende Schließerfeder 19 eine Bewegung des Federtellers 20 in der Zeichnung nach rechts. Der am Federteller 20 fixierte Flachriemen 10 wird bei sich entspannender Schließerfeder 19 in das Federgehäuse 11 hineingezogen, wobei er sich von der Kurvenscheibe 9 abwickelt und eine Bewegung derselben um Uhrzeigersinn bewirkt. Die mit der Kurvenscheibe 9 drehfest gekoppelte Abtriebswelle 8 dreht sich somit gleichsinnig im Uhrzeigersinn. Über das nicht dargestellte kraftübertragende Gestänge wird diese Drehbewegung der Abtriebswelle 8 in eine Schließbewegung des beweglichen Flügels umgesetzt. Über das aus der Schnecke 3 und den Zahnrädern 4, 6, 7 bestehende Getriebe wird die Drehbewegung der Abtriebswelle 8 in eine Drehbewegung der Motorwelle des Antriebsmotors 2 umgesetzt. Der Antriebsmotor 2 kann hierbei generatorisch wirken und den Schließvorgang somit abbremsen.

Aus **Fig. 3** ist die Befestigung des Flachriemens 10 an der Kurvenscheibe 9 ersichtlich. Die Kurvenscheibe 9 weist eine Aufnahmeöffnung 26 auf, welche als im Randbereich der Kurvenscheibe 9 befindliche, sekantenartige Öffnung in der Kurvenscheibe 9 ausgebildet ist. Der Querschnitt der Aufnahmeöffnung 26 ist rechteckförmig und etwas größer als der Querschnitt des Flachriemens 10. Bei der Montage des Antriebs wird das Riemenende 24 des Flachriemens 10 in die Aufnahmeöffnung 26 eingeschoben und mit einer Schraube 25 fixiert. Auf die Schraube 25 kann gegebenenfalls sogar verzichtet werden, denn nach einer vollständigen Drehung der Kurvenscheibe 9 entgegen dem Uhrzeigersinn ergibt sich zusätzlich eine Fixierung der übereinanderliegenden Lagen des Flachriemens 10 durch Reibschluss, so dass das Riemenende 24 des Flachriemens 10 auch hierdurch gegen Herausrutschen aus der Aufnahmeöffnung 26 der Kurvenscheibe 9 gesichert ist.

**Fig. 4** und **Fig. 5** zeigen jeweils den Bereich des Federgehäuses 11 des Antriebs in vergrößerter Darstellung, und zwar zwei Ausführungsbeispiele der Fixierung des Flachriemens 10 am Federteller 20. Der Federteller 20 weist jeweils eine Hülse 27 mit zentrischer Bohrung auf, durch welche hindurch der Flachriemen 10 geführt ist. Bei der Montage des Antriebs wird das Riemenende 29 des Flachriemens 10 durch diese Bohrung hindurch geführt. Anschließend wird das Riemenende 29 unter Bildung einer Schlinge 22 um einen Bolzen 21 herum geführt und wiederum in die Bohrung der Hülse 27 eingeführt, so dass im Bereich der Bohrung der Hülse 27 zwei Lagen des Flachriemens 10 aufeinander liegen.

Bei der Ausführung gemäß **Fig. 4** ist die Bohrung in der Hülse 27 des Federtellers 20 von konstantem Durchmesser. Die aufeinander liegenden Lagen des Flachriemens 10 werden mittels zweier Klemmbacken 23, welche von einer in einer Gewindebohrung der Hülse verstellbaren Klemmschraube 28 gegen die Bohrung der Hülse 27 klemmbar sind, fixiert.

Bei der Ausführung gemäß **Fig. 5** kann auf eine Klemmschraube verzichtet werden. Die Bohrung in der Hülse 27 verjüngt sich zum Innenraum des Federgehäuses 11 hin, wobei die beiden Klemmbacken 23 komplementär zur Verjüngung der Bohrung abgeschrägt ausgebildet sind. Dadurch, dass der Federteller 20 durch die Schließerfeder 19 in der Zeichnung nach rechts beaufschlagt wird, werden die Klemmbacken 23 mit den dazwischen liegenden Lagen des Flachriemens 10 in die sich verjüngende Innenfläche der Bohrung der Hülse 23 gepresst. Es ergibt sich ein Reibschluss und somit eine Fixierung des Flachriemens 10 am Federteller 20.

Bei beiden Ausführungsbeispielen verhindert die Schlinge 22 des Flachriemens 10 mit dem darin liegenden Bolzen 21 zusätzlich ein Herausrutschen des Riemenendes 29 des Flachriemens 10 aus dem Federteller 20.

**Fig. 6** zeigt ein weiteres Ausführungsbeispiel der Fixierung des Flachriemens 10 am Federteller 20 in vergrößerter Darstellung. Das Riemenende 37 des Flachriemens 10 ist zwischen den Klemmflächen 32, 35 zweier Klemmbacken 30, 33 geklemmt. Die Klemmbacken 30, 33 sind jeweils entsprechend eines halben Kegelstumpfes geformt, so dass sich im montierten Zustand, d.h. bei gegenüberliegenden Klemmflächen 32, 35 und dazwischenliegendem Riemenende 37 eine kegelstumpfartige Gesamtform der Oberflächen 31, 34 der Klemmbacken 30, 33 ergibt, wobei der Durchmesser des Kegelstumpfes in der Zeichnung nach rechts leicht ansteigt. Der Federteller 20 ist ringförmig, wobei sein Innendurchmesser größer ist als der kleinste Durchmesser des durch die Klemmbacken 30, 33 gebildeten Kegelstumpfes und kleiner als der größte Durchmesser dieses Kegelstumpfes. Die Klemmung wird also dadurch erreicht, dass der von der Schließerfeder 19 beaufschlagte Federteller 20 in der Zeichnung nach rechts gedrückt wird, wobei er mit den Oberflächen 31, 34 der Klemmbacken 30, 33 in Kontakt kommt und diese zusammendrückt, wodurch das zwischen den Klemmflächen 32, 35 liegende Riemenende 37 des Flachriemens geklemmt wird. Die Klemmflächen 32, 35 können eine reibwerterhöhende Ausgestaltung ihrer Oberfläche, z.B. eine Riffelung, oder eine Beschichtung mit hohem Reibwert aufweisen. Ein anschließend im Bereich des kleinsten Durchmesser des durch die Klemmbacken 30, 33 gebildeten Kegelstumpfes montierter Ring 36 sichert die Klemmverbindung zusätzlich.

Neben der vorangehend beschriebenen Kegelstumpfform der Klemmbacken 30, 33 sind auch andere Formen, beispielsweise eine Keilform denkbar.

### Liste der Referenzzeichen

- 1: Antrieb
- 2: Antriebsmotor
- 3: Schnecke
- 4: Zahnrad
- 5: Welle
- 6: Zahnrad
- 7: Zahnrad
- 8: Abtriebswelle
- 9: Kurvenscheibe
- 10: Flachriemen
- 11: Federgehäuse
- 12: Kontaktgeber
- 13: Drehwinkelsensor
- 14: Öffnung
- 15: Verstelleinrichtung
- 16: Gewindehülse
- 17: Deckel
- 18: Verstellmutter
- 19: Schließerfeder
- 20: Federteller
- 21: Bolzen
- 22: Schlinge
- 23: Klemmbacke
- 24: Riemenende
- 25: Schraube
- 26: Aufnahmeöffnung
- 27: Hülse
- 28: Klemmschraube
- 29: Riemenende
- 30: Klemmbacke
- 31: Oberfläche
- 32: Klemmfläche
- 33: Klemmbacke
- 34: Oberfläche
- 35: Klemmfläche
- 36: Ring
- 37: Riemenende

## Patentansprüche

1. Antrieb (1) für einen Flügel, insbesondere einer Tür oder eines Fensters,
mit einem elektrischen Antriebsmotor (2), mit dem der Flügel in Öffnungsrichtung über eine Abtriebswelle (8) antreibbar ist,
mit einer in einem Gehäuse (11) angeordneten Schließerfeder (19), mit der der Flügel in Schließrichtung über die Abtriebswelle (8) antreibbar ist, wobei das Öffnen des Flügels unter Wirkung des Antriebsmotors (2) erfolgt und dabei die Schließerfeder (19) vorgespannt wird, und wobei das Schließen des Flügels unter Wirkung der Schließerfeder (19) erfolgt, und
mit einem flexiblen Kraftübertragungselement zur Kraftübertragung zwischen dem Antriebsmotor (2) und der Schließerfeder (19),
wobei die Schließerfeder (19) sich mit ihrem einen Ende an einem in dem Gehäuse (11) angeordneten Anschlag und mit ihrem anderen Ende an einem in dem Gehäuse (11) verschiebbar geführten Federteller (20) abstützt und
wobei das Kraftübertragungselement mit seinem einen Ende an einer drehfest auf der Abtriebswelle (8) angeordneten Kurvenscheibe (9) umfangsseitig umschlingend angeordnet und mit seinem anderen Ende an dem Federteller (20) festgelegt ist,
**dadurch gekennzeichnet,**
**dass** das Kraftübertragungselement als Flachriemen (10) ausgebildet ist.

2. Antrieb nach Anspruch 1,
**dadurch gekennzeichnet, dass** die Kurvenscheibe (9) eine Aufnahmeöffnung (26) zur Aufnahme des einen Riemenendes (24) des Flachriemens (10) aufweist.

3. Antrieb nach Anspruch 2,
**dadurch gekennzeichnet, dass** die Befestigung des Flachriemens (10) an der Kurvenscheibe (9) derart ausgebildet ist, dass das Riemenende (24) in die Aufnahmeöffnung (26) der Kurvenscheibe (9) hineingeführt ist und die Aufnahmeöffnung (26) von mindestens einer weitern Lage des Flachriemens (10) überdeckt ist.

4. Antrieb nach Anspruch 1,
**dadurch gekennzeichnet, dass** der Federteller (20) eine Hülse (27) mit einer Öffnung zur Aufnahme des anderen Riemenendes (29) des Flachriemens (10) aufweist.

5. Antrieb nach Anspruch 4,
**dadurch gekennzeichnet, dass** die Befestigung des Flachriemens (10) am Federteller (20) derart ausgebildet ist, dass der Flachriemen (10) durch mindestens eine Klemmbacke (23) in der Öffnung der Hülse (27) festlegbar ist.

6. Antrieb nach Anspruch 4,
**dadurch gekennzeichnet, dass** die Befestigung des Flachriemens (10) am Federteller (20) derart ausgebildet ist, dass das Riemenende (29) durch die Öffnung der Hülse (27) hindurchgeführt ist, das Riemenende (29) unter Bildung einer Schlinge (22) um einen Bolzen (21) herumgeführt und in entgegengesetzter Richtung in die Öffnung der Hülse (27) hineingeführt ist.

7. Antrieb nach Anspruch 6,
**dadurch gekennzeichnet, dass** der Querschnitt der Öffnung der Hülse (27) sich verjüngend ausgebildet ist, wobei die Klemmbacke (23) komplementär ausgebildet ist.

8. Antrieb nach Anspruch 6,
**dadurch gekennzeichnet, dass** die Klemmbacke (23) in der Öffnung der Hülse (27) durch eine Klemmschraube (28) festlegbar ist.

9. Antrieb nach Anspruch 1,
**dadurch gekennzeichnet, dass** der Federteller (20) eine Öffnung zur Aufnahme von Klemmbacken (30, 33) aufweist.

10. Antrieb nach Anspruch 9,
**dadurch gekennzeichnet, dass** die Klemmbacken (30, 33) zueinandergewandte Klemmflächen (32, 35), zwischen denen ein Riemenende (37) des Flachriemens (10) klemmbar ist, aufweisen.

11. Antrieb nach Anspruch 9,
**dadurch gekennzeichnet, dass** die Klemmbacken (30, 33) kegelstumpfförmige Außenflächen (31, 34) aufweisen.

12. Antrieb nach Anspruch 11,
**dadurch gekennzeichnet, dass** der Federteller (20) ringförmig ausgebildet ist, wobei der Innendurchmesser des Federtellers (20) größer ist als der kleinste Durchmesser des durch die Klemmbacken (30, 33) gebildete Kegelstumpfes und kleiner als der größte Durchmesser des durch die Klemmbacken (30, 33) gebildete Kegelstumpfes, so dass der Federteller (20) auf den Außenflächen der Klemmbacken (30, 33) anliegt und das Riemenende (37) des Flachriemens (10) zwischen den Klemmbacken (30, 33) geklemmt wird.

13. Antrieb nach Anspruch 9,
**dadurch gekennzeichnet, dass** die Klemmbacken (30, 33) keilförmige Außenflächen (31, 34) aufweisen.

14. Antrieb nach Anspruch 1,
**dadurch gekennzeichnet, dass** der im Gehäuse angeordnete Anschlag für die Schließerfeder (19) verstellbar ausgebildet ist.

15. Antrieb nach Anspruch 14,
**dadurch gekennzeichnet, dass** der im Gehäuse angeordnete Anschlag für die Schließerfeder (19) als mittels einer Gewindehülse (16) verstellbare Verstellmutter (18) ausgebildet ist.

## Claims

1. Drive (1) for a leaf, in particular of a door or of a window,
having an electric drive motor (2) with which the leaf can be driven in the opening direction by means of an output shaft (8),
having a closing spring (19), which is arranged in a housing (11), with which the leaf can be driven in the closing direction by means of the output shaft (8), with the leaf being opened under the action of the drive motor (2) and in the process the closing spring (19) being prestressed, and with the leaf being closed under the action of the closing spring (19), and having a flexible force-transmitting element for transmitting force between the drive motor (2) and the closing spring (19),
with the closing spring (19) being supported by way of one of its ends against a stop which is arranged in the housing (11) and by way of its other end against a spring plate (20) which is displaceably guided in the housing (11), and
with the force-transmitting element being arranged by way of one of its ends such that it wraps around the circumference of a cam disc (9) which is arranged in a rotationally fixed manner on the output shaft (8), and being fixed by way of its other end to the spring plate (20),
**characterized**
**in that** the force-transmitting element is in the form of a flat belt (10).

2. Drive according to Claim 1,
**characterized in that** the cam disc (9) has an accommodation opening (26) for accommodating one end (24) of the flat belt (10).

3. Drive according to Claim 2,
**characterized in that** the flat belt (10) is fastened to the cam disc (9) in such a way that the belt end (24) is inserted into the accommodation opening (26) in the cam disc (9) and the accommodation opening (26) is covered by at least one further layer of the flat belt (10).

4. Drive according to Claim 1,
**characterized in that** the spring plate (20) has a sleeve (27) with an opening for accommodating the other end (29) of the flat belt (10).

5. Drive according to Claim 4,
**characterized in that** the flat belt (10) is fastened to the spring plate (20) in such a way that the flat belt (10) can be fixed by at least one clamping jaw (23) in the opening in the sleeve (27).

6. Drive according to Claim 4,
**characterized in that** the flat belt (10) is fastened to the spring plate (20) in such a way that the belt end (29) is guided through the opening in the sleeve (27), the belt end (29) is guided around a pin (21) so as to form a loop (22) and is inserted into the opening in the sleeve (27) in the opposite direction.

7. Drive according to Claim 6,
**characterized in that** the cross section of the opening in the sleeve (27) is of tapering design, with the clamping jaw (23) being formed in a complementary manner.

8. Drive according to Claim 6,
**characterized in that** the clamping jaw (23) can be fixed in the opening in the sleeve (27) by a clamping screw (28).

9. Drive according to Claim 1,
**characterized in that** the spring plate (20) has an opening for accommodating clamping jaws (30, 33).

10. Drive according to Claim 9,
**characterized in that** the clamping jaws (30, 33) have facing clamping faces (32, 35) between which one end (37) of the flat belt (10) can be clamped.

11. Drive according to Claim 9,
**characterized in that** the clamping jaws (30, 33) have outer faces (31, 34) in the form of a truncated cone.

12. Drive according to Claim 11,
**characterized in that** the spring plate (20) is annular, with the inside diameter of the spring plate (20) being greater than the smallest diameter of the truncated cone which is formed by the clamping jaws (30, 33) and is smaller than the largest diameter of the truncated cone which is formed by the clamping jaws (30, 33), so that the spring plate (20) rests on the outer faces of the clamping jaws (30, 33) and the end (37) of the flat belt (10) is clamped between the clamping jaws (30, 33).

13. Drive according to Claim 9,
**characterized in that** the clamping jaws (30, 33) have wedge-shaped outer faces (31, 34).

14. Drive according to Claim 1,
**characterized in that** the stop, which is arranged in the housing, for the closing spring (19) is adjustable.

15. Drive according to Claim 14,
**characterized in that** the stop, which is arranged in the housing, for the closing spring (19) is in the form of an adjusting nut (18) which can be adjusted by means of a threaded sleeve (16).

## Revendications

1. Entraînement (1) pour un vantail, notamment d'une porte ou d'une fenêtre,
avec un moteur d'entraînement (2) électrique, à l'aide duquel le vantail est susceptible d'être entraîné dans le sens d'ouverture par l'intermédiaire d'un arbre secondaire (8),
avec un ressort de contact à fermeture (19) disposé dans un carter (11), avec lequel le vantail est susceptible d'être entraîné dans le sens de fermeture, par l'intermédiaire de l'arbre secondaire (8), l'ouverture du vantail s'effectuant sous l'effet du moteur d'entraînement (2) et le ressort de contact à fermeture (19) étant précontraint à cet effet et la fermeture du vantail s'effectuant sous l'effet du ressort de contact à fermeture (19), et
avec un élément flexible de transmission de force, pour la transmission de force entre le moteur d'entraînement (2) et le ressort de contact à fermeture (19),
le ressort de contact à fermeture (19) s'appuyant par l'une de ses extrémités sur une butée disposée dans le carter (11), et par son autre extrémité sur une cuvette de ressort (20) guidée en étant déplaçable dans le carter (11), et
l'élément de transmission de force étant disposé par l'une de ses extrémités en enlaçant sa périphérie sur une came (9) disposée de façon solidaire en rotation sur l'arbre secondaire (8) et étant fixé sur la cuvette de ressort (20) par son autre extrémité,
**caractérisé en ce que,**
l'élément de transmission de force est conçu sous la forme d'une courroie plate (10).

2. Entraînement selon la revendication 1, **caractérisé en ce que** la came (9) comporte un orifice de logement (26) pour recevoir l'une (24) des extrémités de courroie de la courroie plate (10).

3. Entraînement selon la revendication 2, **caractérisé en ce que** la fixation de la courroie plate (10) sur la came (9) est réalisée de sorte que l'extrémité de courroie (24) soit introduite dans l'orifice de logement (26) de la came (9) et que l'orifice de logement (26) soit recouvert par au moins une couche supplémentaire de la courroie plate (10).

4. Entraînement selon la revendication 1, **caractérisé en ce que** la cuvette de ressort (20) comporte une douille (27) avec un orifice pour recevoir l'autre extrémité de courroie (29) de la courroie plate (10).

5. Entraînement selon la revendication 4, **caractérisé en ce que** la fixation de la courroie plate (10) sur la cuvette de ressort (20) est réalisée de sorte que la courroie plate (10) soit susceptible d'être immobilisée par au moins une mâchoire de serrage (23) dans l'orifice de la douille (27).

6. Entraînement selon la revendication 4, **caractérisé en ce que** la fixation de la courroie plate (10) sur la cuvette de ressort (20) est réalisée de sorte que l'extrémité de courroie (29) soit conduite à travers l'orifice de la douille (27), que l'extrémité de courroie (29) soit guidée autour d'un boulon (21) en formant une boucle (22) et soit introduite dans le sens opposé dans l'orifice de la douille (27).

7. Entraînement selon la revendication 6, **caractérisé en ce que** la section transversale de l'orifice de la douille (27) est réalisée en se rétrécissant, la mâchoire de serrage (23) étant réalisée en complémentarité.

8. Entraînement selon la revendication 6, **caractérisé en ce que** la mâchoire de serrage (23) est susceptible d'être immobilisée dans l'orifice de la douille (27) par une vis de serrage (28).

9. Entraînement selon la revendication 1, **caractérisé en ce que** la cuvette de ressort (20) comporte un orifice pour le logement de mâchoires de serrage (30, 33).

10. Entraînement selon la revendication 9, **caractérisé en ce que** les mâchoires de serrage (30, 33) comportent des surfaces de serrage (32, 35), se faisant face, entre lesquelles une extrémité de courroie (37) de la courroie plate (10) est susceptible d'être serrée.

11. Entraînement selon la revendication 9, **caractérisé en ce que** les mâchoires de serrage (30, 33) comportent des surfaces extérieures (31, 34) de forme tronconique.

12. Entraînement selon la revendication 11, **caractérisé en ce que** la cuvette de ressort (20) est réalisée sous forme annulaire, le diamètre intérieur de la cuvette de ressort (20) étant supérieur au plus petit diamètre du cône tronqué formé par les mâchoires de serrage (30, 33) et inférieur au plus grand diamètre du cône tronqué formé par les mâchoires de serrage (30, 33), de sorte que la cuvette de ressort (20) soit adjacente aux surfaces extérieures des mâchoires de serrage (30, 33) et que l'extrémité de courroie (37) de la courroie plate (10) soit serrée entre les mâchoires de serrage (30, 33).

13. Entraînement selon la revendication 9, **caractérisé en ce que** les mâchoires de serrage (30, 33) comportent des surfaces extérieures (31, 34) cunéiformes.

14. Entraînement selon la revendication 1, **caractérisé en ce que** la butée disposée dans le carter est réalisée de façon réglable pour le ressort de contact à fermeture (19).

15. Entraînement selon la revendication 14, **caractérisé en ce que** la butée disposée dans le carter est réalisée sous la forme d'un écrou de réglage (18) réglable au moyen d'une douille filetée (16) pour le ressort de contact à fermeture (19).
